# EUROPÄISCHE PATENTSCHRIFT

(11) **EP 2 864 994 B1**
(45) Veröffentlichungstag und Bekanntmachung des Hinweises auf die Patenterteilung: **04.01.2017**
(21) Anmeldenummer: 13724780.5
(22) Anmeldetag: 15.05.2013
(51) Int. Cl.: H01H 50/02, F02N 11/08, F02N 15/06

(54) **VERFAHREN ZUR BETÄTIGUNG EINER STARTVORRICHTUNG FÜR EINE BRENNKRAFTMASCHINE**
METHOD FOR ACTUATING A STARTING DEVICE FOR AN INTERNAL COMBUSTION ENGINE
PROCÉDÉ D'ACTIONNEMENT D'UN DISPOSITIF DE DÉMARRAGE POUR UN MOTEUR À COMBUSTION INTERNE

(30) Priorität: 21.06.2012 DE 102012210520
(43) Veröffentlichungstag der Anmeldung: 29.04.2015
(73) Patentinhaber: Robert Bosch GmbH, 70442 Stuttgart (DE)
(72) Erfinder: KUETTNER, Birgit, 74372 Sersheim (DE); SCHMIDT, Karl-Otto, 75210 Keltern (DE); WEIGT, Josef, 71665 Vaihingen (DE); TUMBACK, Stefan, 70469 Stuttgart (DE)
(86) Internationale Anmeldenummer: PCT/EP2013/060023
(87) Internationale Veröffentlichungsnummer: WO 2013/189666

(56) Entgegenhaltungen:
- DE-A1-102008 042 946
- DE-A1-102009 027 117
- DE-A1-102010 001 773
- US-A1- 2011 137 544

## Beschreibung

Die Erfindung bezieht sich auf ein Verfahren zur Betätigung einer Startvorrichtung für eine Brennkraftmaschine, wie zum Beispiel im DE 10 2010 001 773.

### Stand der Technik

Aus der DE 10 2009 027 117 A1 ist eine Startvorrichtung mit einem elektromagnetischen Starterrelais bekannt, das in einem Gehäuse zwei separate, axial hintereinander angeordnete Relaiswicklungen aufweist. Die erste Relaiswicklung hat die Aufgabe einer Einzugswicklung und verstellt einen Hubanker, der über einen Einrückhebel mit einem Starterritzel der Startvorrichtung gekoppelt ist. Bei Bestromung der Einzugswicklung wird das Starterritzel zwischen einer zurückgezogenen Außerfunktionsposition und einer axial vorgerückten Eingriffsposition verstellt, in der das Starterritzel in einen Zahnkranz der Brennkraftmaschine eingreift. Die zweite Relaiswicklung fungiert als Schaltwicklung und ist einer Schalteinrichtung zugeordnet, über die der Stromkreis eines elektrischen Startermotors zum Antreiben des Starterritzels ein- bzw. auszuschalten ist. Der Schaltwicklung ist ein Schaltanker zugeordnet, der bei Bestromung der Einschaltwicklung eine Kontaktplatte gegen zwei Gegenkontakte zum Schließen des Stromkreises des Startermotors drückt.

Die Ausführung mit zwei separaten Relaiswicklungen erlaubt die Entkopplung der Vorspurbewegung des Starterritzels vom Einschalten des elektrischen Startermotors.

### Offenbarung der Erfindung

Der Erfindung liegt die Aufgabe zu Grunde, unter verschiedenen Betriebsbedingungen ein sicheres, geräuscharmes Starten einer Brennkraftmaschine mittels einer Startvorrichtung zu ermöglichen. Dies soll auch Betriebszustände erfassen, bei denen in einen auslaufenden Zahnkranz der Brennkraftmaschine eingespurt werden soll.

Diese Aufgabe wird erfindungsgemäß mit den Merkmalen des Anspruches 1 gelöst. Die Unteransprüche geben zweckmäßige Weiterbildungen an.

Das Verfahren bezieht sich auf eine Startvorrichtung für eine Brennkraftmaschine mit einem elektromagnetischen Starterrelais, über das ein Starterritzel der Startvorrichtung zwischen einer zurückgezogenen Außerfunktionsposition und einer vorgerückten Eingriffsposition mit einem Zahnkranz der Brennkraftmaschine verstellbar ist. Bei der Verstellbewegung des Starterritzels handelt es sich vorzugsweise um eine axiale Stellbewegung, wobei grundsätzlich auch Schwenkbewegungen in Betracht kommen. Das Starterrelais weist eine bestrombare Einzugswicklung auf, der ein Hubanker zugeordnet ist, welcher bei Bestromung der Einzugswicklung verstellt wird. Die Stellbewegung des Hubankers wird mithilfe eines Übertragungsbauteils, beispielsweise eines Gabelhebels auf das Starterritzel übertragen, das daraufhin von der Außerfunktions- in die Eingriffsposition verstellt wird.

Die Startvorrichtung weist außerdem einen elektrischen Startermotor auf, der das Starterritzel in eine drehende Antriebsbewegung versetzt. Der Startermotor wird über eine Einschalteinrichtung ein- bzw. ausgeschaltet, die vorzugsweise in das Starterrelais integriert ist. Mit dem Einschalten der Einschalteinrichtung wird der Stromkreis des elektrischen Startermotors geschlossen und der Startermotor in Drehung versetzt. Die Einschalteinrichtung ist hierbei unabhängig vom Hubanker bzw. der Bestromung der Einzugswicklung zu betätigen.

Bei dem erfindungsgemäßen Verfahren werden verschiedene Betriebszustände der Brennkraftmaschine bzw. des Zahnkranzes der Brennkraftmaschine unterschieden. Die Unterscheidung erfolgt über die aktuelle Drehzahl des Zahnkranzes zum Zeitpunkt des Einschaltens der Startvorrichtung, über die die Brennkraftmaschine gestartet werden soll. Liegt die aktuelle Zahnkranzdrehzahl unterhalb eines Grenzwertes, wird zunächst nur der Hubanker verstellt und erst nach dem Vorspuren des Starterritzels an den Zahnkranz der Brennkraftmaschine die Einschalteinrichtung eingeschaltet und damit der Startermotor sowie das Starterritzel in Drehung versetzt.

Weist dagegen der Zahnkranz eine relativ hohe Umdrehungsgeschwindigkeit auf und übersteigt die Drehzahl des Zahnkranzes einen Grenzwert, so wird die Einschalteinrichtung bereits vor dem Kontakt des Starterritzels mit dem Zahnkranz eingeschaltet und dadurch die Drehzahl des Starterritzels angehoben.

Auf diese Weise können grundsätzlich sämtliche auftretenden Betriebsbedingungen abgedeckt werden, unter denen die Brennkraftmaschine mittels der Startvorrichtung gestartet werden soll, wobei das Starten der Brennkraftmaschine mit einer geringen Bauteilbelastung sowie einer reduzierten Geräuschentwicklung einhergeht. Es können insbesondere über einen langen Betriebszeitraum wiederholt Startvorgänge durchgeführt werden, bei denen das Starterritzel in einen sich noch drehenden Zahnkranz der Brennkraftmaschine eingespurt und gestartet werden muss, was z.B. bei Start-Stopp-Systemen mit häufigem Ab- und Anstellen der Brennkraftmaschine auftreten kann. Über die Differenzierung über die Drehzahl des Zahnkranzes können zwei unterschiedliche Grundsituationen differenziert werden, die entsprechend unterschiedlich behandelt werden.

Unterschreitet die Zahnkranzdrehzahl den Grenzwert, so erfolgt zuerst das Vor- bzw. Einspuren, also die Verstellbewegung des Starterritzels von der Außerfunktions- in die Eingriffsposition, und anschließend das Andrehen über den elektrischen Startermotor. Hiervon werden sowohl normale bzw. reguläre Startvorgänge erfasst, bei denen die Brennkraftmaschine und der Zahnkranz stillsteht, also die Drehzahl des Zahnkranzes gleich null ist, als auch Betriebssituationen mit einer verhältnismäßig geringen Zahnkranzdrehzahl. Falls der Zahnkranz stillsteht, kann beim Vorspuren das Starterritzel in eine Zahn-auf-Zahn-Stellung mit dem Zahnkranz gelangen, die jedoch mit dem Andrehen des Starterritzels durch Einschalten des Startermotors aufgehoben wird. Sofern dagegen der Zahnkranz eine Drehzahl unterhalb der Grenzdrehzahl aufweist, werden Zahn-auf-Zahn-Stellungen zwischen dem Starterritzel und dem Zahnkranz auch allein auf Grund der Zahnkranzdrehzahl aufgehoben. In diesem Fall kann es zweckmäßig sein, den Andrehvorgang durch Einschalten des Startermotors gegenüber der Situation mit stehendem Zahnkranz geringfügig verzögert durchzuführen.

Übersteigt dagegen die Zahnkranzdrehzahl den Grenzwert, so liegt eine verhältnismäßig hohe Umdrehungsgeschwindigkeit des Zahnkranzes vor, wobei über das Einschalten des Startermotors die Starterritzeldrehzahl angehoben und eine Synchronisation zwischen Starterritzel und Zahnkranz erreicht wird. Hierbei genügt es grundsätzlich, dass die Starterritzeldrehzahl maximal auf das Niveau der Zahnkranzdrehzahl im Moment des Einspurens angehoben wird, wobei ggf. ein geringfügig niedrigeres Drehzahlniveau des Starterritzels ausreicht, beispielsweise eine um 5 % oder um 10 % gegenüber der Zahnkranzdrehzahl reduzierte Starterritzeldrehzahl. Indem die Drehzahl des Starterritzels auf ein Niveau angehoben wird, welches die Zahnkranzdrehzahl nicht übersteigt, werden unerwünschte Lastschläge im Antriebsstrang der Startvorrichtung zwischen dem elektrischen Startermotor, einem eventuell vorgesehenen Planetengetriebe, einem ggf. vorhandenen Freilauf und dem Starterritzel vermieden.

Auf Grund der Massenträgheit der Brennkraftmaschine kann der Zahnkranz nach dem Abschalten in Gegenrichtung überschwingen. Falls in dieser Situation die Brennkraftmaschine wieder gestartet werden soll, wird zunächst durch Verstellen des Hubankers im Starterrelais das Starterritzel vorgespurt und erst nach dem Einspuren die Einschalteinrichtung des Startermotors eingeschaltet. Es kann jedoch vorteilhaft sein, gegenüber einem Einschaltvorgang bei stillstehender Brennkraftmaschine bzw. geringer positiver Zahnkranzdrehzahl den Startermotor mit größerer Zeitverzögerung einzuschalten, um den Lastschlag im Antriebsstrang zu reduzieren, indem ein zusätzliches Moment, welches im Augenblick des Andrehens des Startermotors hinzukäme, vermieden wird.

Da bei einem normalen Start in den stehenden Zahnkranz das Ritzel bei einer Zahn-Zahn-Stellung nicht eingespurt werden kann, muss der Starter eingeschaltet werden, bevor das Ritzel in den Zahnkranz eingespurt ist. Beim Einspuren in den rückwärts drehenden Zahnkranz - dem Rückpendeln - wird der Startermotor erst nach dem Einspuren eingeschaltet.

Grundsätzlich möglich ist es aber auch, sowohl beim Starten mit stillstehendem Zahnkranz als auch bei einer Zahnkranzdrehzahl unterhalb des Grenzwertes, die Einschalteinrichtung zu betätigen und dadurch den Startermotor zu starten, wenn durch das Vorspuren des Starterritzels eine Zahn-auf-Zahn-Stellung mit dem Zahnkranz besteht. Wird bereits in der Zahn-auf-Zahn-Stellung das Starterritzel in Drehung versetzt, kann der Einspurvorgang unterstützt werden, bei dem die Verzahnung des Starterritzels und des Zahnkranzes ineinandergreifen.

Die Einschalteinrichtung kann, gemäß einer vorteilhaften Ausführung, eine zusätzliche Wicklung im Starterrelais umfassen, die die Funktion einer bestrombaren Schaltwicklung übernimmt, wobei der Schaltwicklung ein axial verstellbarer Schaltanker zugeordnet ist. Der Schaltanker wird bei Bestromung der Schaltwicklung in eine Kontaktposition verstellt, wodurch der Stromkreis des Startermotors geschlossen wird. Die Bestromung der Schaltwicklung erfolgt grundsätzlich unabhängig von der Bestromung der Einzugswicklung, welche zum Verstellen des Starterritzels zwischen Außerfunktions- und Eingriffsposition dient.

Für den Startvorgang, insbesondere bei hohen Motordrehzahlen, kann es zweckmäßig sein, die Drehzahl des Zahnkranzes zum erwarteten Zeitpunkt des Einspurvorgangs vorauszuberechnen, um darauf die Entscheidung für den Ablauf des gesamten Vorgangs zu basieren.

Weitere Vorteile und zweckmäßige Ausführungen sind den weiteren Ansprüchen, der Figurenbeschreibung und den Zeichnungen zu entnehmen. Es zeigen:
- Fig. 1: eine Startvorrichtung für eine Brennkraftmaschine mit einem Starterritzel, das axial über ein Starterrelais verstellbar und über einen elektrischen Startermotor drehend anzutreiben ist, wobei der elektrische Startermotor über eine Einschalteinrichtung im Starterrelais eingeschaltet wird,
- Fig. 2: einen Schnitt durch ein Starterrelais mit integrierter Einschalteinrichtung,
- Fig. 3: ein Diagramm mit dem zeitabhängigen Verlauf der Zahnkranzdrehzahl nach dem Abschalten der Brennkraftmaschine, mit zusätzlich eingezeichnetem Verlauf der Starterritzeldrehzahl zu verschiedenen Einschaltzeitpunkten,
- Fig. 4: der zeitabhängige Stromverlauf für die Bestromung der Einzugswicklung (durchgezogene Linie) und der Schaltwicklung (strichpunktierte Linie),
- Fig. 5 bis 11: weitere Schaltbilder mit den Stromverläufen für die Einzugswicklung und die Schaltwicklung, die in verschiedenen Betriebssituationen zum Starten der Brennkraftmaschine über die Startvorrichtung zur Anwendung kommen.

In den Figuren sind gleiche Bauteile mit gleichen Bezugszeichen versehen.

Die in Fig. 1 dargestellte Startvorrichtung 1 für eine Brennkraftmaschine weist ein Starterritzel 2 auf, das zum Starten der Brennkraftmaschine 4 in Eingriff mit einem Zahnkranz 3 der Brennkraftmaschine gebracht wird. Das Starterritzel 2 ist auf einer Welle 5 wie mit dem Doppelpfeil gekennzeichnet axial verschieblich gelagert, wobei das Starterritzel 2 drehfest mit der Welle 5 gekoppelt ist. Das Starterritzel 2 wird zwischen einer zurückgezogenen Außerfunktionsposition und einer vorgerückten Eingriffsposition mit dem Zahnkranz 3 der Brennkraftmaschine 4 über ein Starterrelais 6 verstellt, das elektromagnetisch ausgebildet ist und zwei bestrombare Relaiswicklungen 7, 15 sowie einen Hubanker 8 umfasst, der bei Bestromung der ersten Relaiswicklungen 7, die die Funktion einer Einzugswicklung hat, in diese axial hineingezogen wird. Der Hubanker 8 betätigt einen Einrückhebel 9, der eine Einspurfeder 13 beaufschlagt, die auf einem Mitnehmer 14 eines Rollenfreilaufs aufsitzt. Das Starterritzel 2 ist abtriebsseitig mit dem Mitnehmer 14 gekoppelt, so dass die axiale Vorschubbewegung des Mitnehmers 14 in die gewünschte axiale Stellbewegung des Starterritzels 2 zwischen der Außerfunktionsposition und der Eingriffsposition umgesetzt wird.

Die drehende Antriebsbewegung auf die Welle 5 bzw. das Starterritzel 2 wird mithilfe eines elektrischen Startermotors 11 erzeugt, der über ein Getriebe 12, beispielesweise ein Planetengetriebe mit der Welle 5 gekoppelt ist. Bei einer Betätigung des elektrischen Startermotors 11 wird die Welle 5 und damit auch das Starterritzel 2 in Drehung versetzt.

Das Einschalten des Startermotors 11 erfolgt über eine Einschalteinrichtung 16, die in das Starterrelais 6 integriert ist. Der Stromkreis wird in der Einschalteinrichtung 16 mittels eines Schaltglieds geschlossen, das als Schaltanker ausgeführt ist und bei Bestromung der zweiten Relaiswicklung 15 verstellt wird, welche die Funktion einer Schaltwicklung hat. Bei geschlossenem Stromkreis wird der Startermotor 11 in Bewegung gesetzt und die Welle 5 sowie das Starterritzel 2 drehend angetrieben.

Der Startvorrichtung 1 ist ein Regel- bzw. Steuergerät 10 zugeordnet, über das die Funktionen des Starterrelais 6 sowie des Startermotors 11 gesteuert werden. Es ist insbesondere möglich, die Bestromung der Einzugswicklung 7 und der Schaltwicklung 15 unabhängig voneinander durchzuführen.

In Fig. 2 ist ein Starterrelais 6 im Längsschnitt dargestellt. Das Starterrelais 6 weist zwei Relaiswicklungen 7, 15 auf, die im Gehäuse 18 des Starterrelais axial hintereinander liegend angeordnet sind, wobei zwischen den Relaiswicklungen 7, 15 ein Luftspalt 30 liegt. Die erste Relaiswicklung 7 dient als Einzugswicklung zum axialen Verstellen des Hubankers 8, welcher die Stellbewegung des Starterritzels bewirkt. Die zweite Relaiswicklung 15 ist einer Einschalteinrichtung 16 zum Starten des elektrischen Startermotors zugeordnet und verstellt bei Bestromung den Schaltanker 23, der vorteilhafterweise von einer Schaltankerrückstellfeder in seine Ausgangsposition kraftbeaufschlagt ist. Bei Bestromung der Schaltwicklung 15 wird der Schaltanker 23 gegen die Kraft der Schaltankerrückstellfeder bewegt, wodurch der Stromkreis geschlossen wird.

Die Hubankerrückstellfeder 20, die den Hubanker 8 in dessen Ausgangsposition kraftbeaufschlagt, stützt sich auf der dem Hubanker 8 abgewandten Seite an der Stirnfläche des Schaltankers 23 ab. Der Hubanker 8 bildet mit dem Schaltanker 23 und einem Teil des Gehäuses 18 einen elektromagnetischen Kreis.

Die Einschalteinrichtung 16 zum Ein- bzw. Ausschalten des elektrischen Startermotors ist in das Starterrelais 6 integriert bzw. am Starterrelais 6 angeordnet und mit dem Gehäuse 18 fest verbunden. Die Einschalteinrichtung 16 weist den Schaltanker 23 auf, der bei Bestromung der zugeordneten Schaltwicklung 15 aus der Ausgangsposition axial in eine Kontaktposition verstellt wird, in der eine Kontaktbrücke an einem Schaltstößel 24, der mit dem Schaltanker 23 verbunden ist, in elektrischen Kontakt mit zwei Gegenkontakten gelangt, die im Stromkreis des elektrischen Startermotors liegen, wodurch der Stromkreis geschlossen und der elektrische Startermotor gestartet wird.

Die Bestromung der Einzugswicklung 7 und der Schaltwicklung 15 erfolgt grundsätzlich unabhängig voneinander. Dies ermöglicht verschiedene Verfahrensweisen, die je nach aktuellem Betriebszustand durchgeführt werden. Möglich sind insbesondere Einspurvorgänge in einen sich noch drehenden Zahnkranz der Brennkraftmaschine, beispielsweise bei einem Neustart kurz nach dem Abschalten der Brennkraftmaschine, wenn das Starterritzel in den auslaufenden Zahnkranz eingespurt werden muss.

In Fig. 3 ist der zeitabhängige Verlauf der Zahnkranzdrehzahl (durchgezogener Strich) nach dem Abschalten der Brennkraftmaschine dargestellt. Die Zahnkranzdrehzahl sinkt sägezahnförmig ab und unterschreitet auf Grund der Massenträgheit der Brennkraftmaschine das Nullniveau, die Zahnkranzdrehzahl überschwingt somit in Gegenrichtung und übersteigt anschließend wieder das Nullniveau und klingt danach aus. Für die Zahnkranzdrehzahl kann ein Grenzwert n_{L} definiert werden, wobei im Falle des Überschreitens und im Falle des Unterschreitens der aktuellen Zahnkranzdrehzahl unterschiedliche Startprozeduren über die Startvorrichtung durchgeführt werden.

Exemplarisch ist der Startvorgang im Schaubild nach Fig. 3 in vier verschiedene Phasen I, II, III und IV unterteilt. In den Phasen I, II IV weist der Zahnkranz eine positive Drehzahl auf, in der Phase III schwingt dagegen der Zahnkranz in Gegenrichtung über und besitzt daher eine negative Drehzahl. In der ersten Phase I liegt die Starterdrehzahl oberhalb des Grenzwertes n_{L}. Soll in der Phase I die Brennkraftmaschine gestartet werden, so wird durch Bestromen der Schaltwicklung 15 der elektrische Startermotor in Drehung versetzt und dadurch die Starterritzeldrehzahl, wie mit gestrichelter Linie dargestellt, auf ein Niveau angehoben, welches zweckmäßigerweise annähernd so hoch ist wie die Zahnkranzdrehzahl im Augenblick des Einspurens. Vorteilhafterweise übersteigt die Starterritzeldrehzahl die Zahnkranzdrehzahl im Augenblick des Einspurens nicht, sondern liegt maximal auf gleichem Niveau, ggf. geringfügig darunter, beispielsweise um 5 % oder 10 % darunter, um einen Lastschlag im Antriebsstrang der Startervorrichtung zu vermeiden. In Phase I wird zunächst die Schaltwicklung 15 zum Starten des elektrischen Startermotors bestromt, anschließend wird die Einzugswicklung 7 bestromt, um das Starterritzel in den Zahnkranz einzuspuren.

In der Phase II liegt die Zahnkranzdrehzahl unterhalb des Grenzwertes n_{L}, sie ist jedoch größer als null. Auch in der Auslaufphase IV bewegt sich die Starterritzeldrehzahl auf einem Niveau zwischen null und dem Grenzwert n_{L}. In beiden Phasen II und IV erfolgt der Startvorgang, indem zunächst nur die Einzugwicklung 7 bestromt und dadurch der Hubanker 8 zum Einspuren des Starterritzels verstellt wird. Nach dem Einspuren wird die Einschalteinrichtung 16 zugeschaltet, indem die Schaltwicklung 15 bestromt wird und der Stromkreis des elektrischen Startermotors geschlossen wird.

In der Phase III schwingt der Zahnkranz auf Grund der Massenträgheit der Brennkraftmaschine in Gegenrichtung über. Auch in dieser Phase wird zunächst die Einzugswicklung 7 bis zum Einspuren des Starterritzels in den Zahnkranz bestromt und anschließend die Schaltwicklung 15 zum Einschalten der Einschalteinrichtung 16 bestromt. Allerdings ist die zeitliche Verzögerung zwischen dem Einschaltzeitpunkt der Bestromung der Einzugswicklung 7 und der Bestromung der Schaltwicklung 15 größer als in den Phasen II und IV. Durch die größere zeitliche Verzögerung soll der Lastschlag im Antriebsstrang vermindert werden.

In den Figuren 4 bis 11 sind jeweils der zeitabhängige Verlauf der Bestromung der Einzugswicklung 7 (durchgezogener Verlauf) und der Schaltwicklung 15 (strichpunktierter Verlauf) dargestellt.

Fig. 4 kennzeichnet den Bestromungsverlauf für die Phasen II und IV aus Fig. 3. Zunächst wird die Einzugswicklung 7 bestromt, mit zeitlicher Verzögerung wird die Schaltwicklung 15 bestromt.

In Fig. 5 ist der Stromverlauf für die Phase III dargestellt, die den Startvorgang bei einem Überschwingen der Zahnkranzdrehzahl in Gegenrichtung kennzeichnet. Auch in diesem Fall wird zunächst die Einzugswicklung 7 und anschließend die Schaltwicklung 15 bestromt, wobei die zeitliche Verzögerung zwischen den Einschaltzeitpunkten größer ist als in den Phasen II, IV (dargestellt in Fig. 4).

In Fig. 6 ist der Stromverlauf für die Phase I dargestellt, in der die Zahnkranzdrehzahl den Grenzwertes n_{L} übersteigt. Zunächst wird die Schaltwicklung 15 bestromt und dadurch der Startermotor gestartet, wodurch die Starterritzeldrehzahl auf ein Niveau angehoben wird, welches bevorzugt die Zahnkranzdrehzahl im Moment des Einspurens nicht überschreitet. Die Schaltwicklung 15 wird wieder abgeschaltet, unmittelbar danach erfolgt die Bestromung der Einzugwicklung 7, um das Starterritzel zwischen Außerfunktions- und Eingriffsposition vorzuspuren. Mit zeitlichem Versatz wird die Schaltwicklung 15 erneut bestromt, um das eingespurte Starterritzel drehend anzutreiben; die Einzugwicklung 7 bleibt bestromt. Der Vorteil der in Fig. 6 dargestellten Vorgehensweise liegt darin, dass im Moment des Einspurens des Starterritzels in den Zahnkranz die Stoßbelastung auf Grund der wegfallenden Beschleunigung geringer ist. Außerdem steht die volle Batteriespannung für den Vorspurvorgang des Starterritzels zur Verfügung.

In Fig. 7 ist eine Alternative für den Bestromungsverlauf in der Phase I dargestellt. Im Unterschied zu Fig. 6 wird die Bestromung der Schaltwicklung 15 während des Startvorgangs nicht abgebrochen, sondern aufrechterhalten. Dies hat den Vorteil, dass der Startvorgang schneller durchgeführt werden kann, da kein Zeitverlust durch Abschalten des Starters entsteht. Zudem sind die Anforderungen an die Schaltgenauigkeit des Schaltankers 23 geringer. Der Hubanker 8 muss außerdem in einer Zahn-auf-Zahn-Stellung nur die Kraft der Einspurfeder 13 überwinden.

In den Figuren 8 und 9 sind Bestromungsvarianten für die Fortsetzung eines bereits begonnenen Starts dargestellt. Gemäß Fig. 8 wird die Schaltwicklung 15 nach Ablauf einer definierten Zeitspanne abgeschaltet, wohingegen die Einzugswicklung 7 weiterhin bestromt bleibt. Gemäß Fig. 9 wird die Einzugswicklung 7 nach Ablauf einer definierten Zeitspanne abgeschaltet, wohingegen die Schaltwicklung 15 bestromt bleibt.

Fig. 10 zeigt den Stromverlauf beim Ende des Startvorgangs. Die Bestromung der Einzugswicklung 7 und der Schaltwicklung 15 wird abgeschaltet, wobei der Zeitpunkt der Abschaltung der Schaltwicklung 15, wie mit dem Doppelpfeil angedeutet, vorteilhafterweise in der Nähe des Abschaltzeitpunktes der Einzugswicklung 7 liegt, jedoch grundsätzlich geringfügig variieren kann, also vor oder nach den Abschaltzeitpunkt der Bestromung der Einzugswicklung 7 gelegt werden kann. Auf Grund der Rückstellfedern im Starterrelais werden sowohl der Hubanker 8 als auch der Schaltanker 23 in ihre Ausgangs- bzw. Ruhelage zurück verstellt.

In Fig. 11 ist der Stromverlauf im Falle eines Startabbruches bei blockiertem Zahnkranz dargestellt. Zum Abschalten und Ausspuren des Starterritzels werden die Einzugswicklung 7 und die Schaltwicklung 15 zum gleichen Zeitpunkt abgeschaltet. Der Hubanker wird somit durch die Kraft der Hubankerrückstellfeder 20 zurückgestellt.

Um auch den Schaltanker 23 sicher in seine Ruhe- bzw. Ausgangslage zu verstellen bzw. eine erhöhte Kraft zum Trennen der Schalteinrichtung aufzubringen, wird die Einzugswicklung 7 nochmals kurz bestromt. Die Magnetkraft zwischen den Ankern zieht den Schaltanker sicher in seine Ruhelage zurück, wodurch der elektrische Kontakt zusätzlich zur Kraft der Rückstellfeder, welche auf den Schaltanker 23 wirkt, unterbrochen wird. Diese Funktion kann beispielsweise mit einem Starterrelais realisiert werden, bei dem der Schaltanker des Starterrelais die Kernplatte des Hubankers bildet.

## Patentansprüche

1. Verfahren zur Betätigung einer Startvorrichtung für eine Brennkraftmaschine, wobei die Startvorrichtung ein Starterrelais (6) mit einem Hubanker (8) und einer bestrombaren Einzugswicklung (7) sowie eine Einschalteinrichtung (16) zum Einschalten eines elektrischen Startermotors (11) aufweist und die Einschalteinrichtung (16) unabhängig vom Hubanker (8) bzw. der Einzugswicklung (7) betätigbar ist, wobei bei einem Einspurvorgang in den Zahnkranz (3) der Brennkraftmaschine (4) für den Fall, dass die Drehzahl des Zahnkranzes (3) unterhalb eines Grenzwertes (n_{L}) liegt, zuerst nur der Hubanker (8) verstellt und erst nach dem Einspuren die Einschalteinrichtung (16) des Startermotors (11) eingeschaltet wird, und für den Fall, dass die Drehzahl des Zahnkranzes (3) einen Grenzwert (n_{L}) übersteigt, die Einschalteinrichtung (16) zum Erhöhen der Drehzahl des Starterritzels (2) bereits vor dem Kontakt des Starterritzels (2) mit dem Zahnkranz (3) der Brennkraftmaschine (4) eingeschaltet wird.

2. Verfahren nach Anspruch 1, **dadurch gekennzeichnet, dass** die in das Starterrelais (6) integrierte Einschalteinrichtung (16) als zusätzliche Wicklung eine bestrombare Schaltwicklung (15) aufweist, die einen axial verstellbaren Schaltanker (23) der Einschalteinrichtung (16) beaufschlagt, wobei die Schaltwicklung (15) zum Einschalten des Startermotors (11) unabhängig von der Einzugswicklung (7) bestromt werden kann.

3. Verfahren nach Anspruch 1 oder 2, **dadurch gekennzeichnet, dass** für den Fall, dass die Drehzahl des Zahnkranzes (3) den Grenzwert (n_{L}) übersteigt, die Drehzahl des Starterritzels (2) auf einen Wert erhöht wird, der kleiner oder gleich ist wie die Drehzahl des Zahnkranzes (3).

4. Verfahren nach einem der Ansprüche 1 bis 3, **dadurch gekennzeichnet, dass** für den Fall, dass die Drehzahl des Zahnkranzes (3) den Grenzwert (n_{L}) übersteigt, die Einschalteinrichtung (16) abgeschaltet, der Hubanker (8) verstellt und die Einschalteinrichtung (16) wieder eingeschaltet wird.

5. Verfahren nach einem der Ansprüche 1 bis 4, **dadurch gekennzeichnet, dass** für den Fall, dass der Zahnkranz (3) in Gegenrichtung dreht, zuerst nur der Hubanker (8) verstellt und erst nach dem Einspuren die Einschalteinrichtung (16) des Startermotors (11) eingeschaltet wird.

6. Verfahren nach Anspruch 5, **dadurch gekennzeichnet, dass** die Einschalteinrichtung (16) des Startermotors (11) zeitverzögert eingeschaltet wird.

7. Verfahren nach Anspruch 6, **dadurch gekennzeichnet, dass** die Einschalteinrichtung (16) des Startermotors (11) mit größerer Zeitverzögerung eingeschaltet wird als in dem Fall, dass die Drehzahl des Zahnkranzes (3) unterhalb eines Grenzwertes (n_{L}) liegt, jedoch größer als Null ist.

8. Verfahren nach einem der Ansprüche 1 bis 7, **dadurch gekennzeichnet, dass** für den Fall, dass die Einschalteinrichtung (16) des Startermotors (11) zeitverzögert zum Vorspuren eingeschaltet wird, die Drehzahl des Starterritzels (2) bereits bei einer Zahn-auf-Zahn-Stellung zwischen Starterritzel (2) und Zahnkranz (3) erhöht wird.

9. Verfahren nach einem der Ansprüche 1 bis 8, **dadurch gekennzeichnet, dass** die Schaltwicklung (15) nach Ablauf einer definierten Zeitspanne abgeschaltet wird, wohingegen die Einzugswicklung (7) weiterhin bestromt bleibt.

10. Verfahren nach einem der Ansprüche 1 bis 8, **dadurch gekennzeichnet, dass** die die Einzugswicklung (7) nach Ablauf einer definierten Zeitspanne abgeschaltet wird, wohingegen die Schaltwicklung (15) bestromt bleibt.

11. Verfahren nach einem der Ansprüche 1 bis 10, **dadurch gekennzeichnet, dass** beim Ende des Startvorgangs die Bestromung der Einzugswicklung (7) und der Schaltwicklung (15) abgeschaltet wird, wobei der Zeitpunkt der Abschaltung der Schaltwicklung (15) gleich oder zumindest benachbart zum Abschaltzeitpunkt der Einzugswicklung (7) liegt.

12. Verfahren nach einem der Ansprüche 1 bis 11, **dadurch gekennzeichnet, dass** im Falle eines Startabbruches bei blockiertem Zahnkranz zum Abschalten und Ausspuren des Starterritzels die Einzugswicklung (7) und die Schaltwicklung (15) zum gleichen Zeitpunkt abgeschaltet werden, wobei anschließend die Einzugswicklung (7) nochmals bestromt wird.

13. Regel- bzw. Steuergerät zur Durchführung des Verfahrens nach einem der Ansprüche 1 bis 12.

14. Startvorrichtung für eine Brennkraftmaschine mit einem Starterrelais (6) und mit einem Regel- bzw. Steuergerät (10) nach Anspruch 13.

## Claims

1. Method for actuating a starting device for an internal combustion engine wherein the starting device has a starter relay (6) with a lifting armature (8) and an energizable pull-in winding (7) and a switch-on device (16) for switching on an electric starter motor (11), and the switch-on device (16) can be actuated independently of the lifting armature (8) and of the pull-in winding (7), wherein if the rotational speed of the ring gear (3) is below a limiting value (n_{L}) during a meshing process into the ring gear (3) of the internal combustion engine (4), firstly only the lifting armature (8) is adjusted, and the switch-on device (16) of the starter motor (11) is not switched on until after the meshing, and if the rotational speed of the ring gear (3) exceeds a limiting value (n_{L}) the switch-on device (16) is already switched on, in order to increase the rotational speed of the starter pinion (2), before the contact of the starter pinion (2) enters into contact with ring gear (3) of the internal combustion engine (4).

2. Method according to Claim 1, **characterized in that** the switch-on device (16) which is integrated into the starter relay (6) has, as an additional winding, an energizable switching winding (15) which acts on an axially adjustable switching armature (23) of the switch-on device (16), wherein the switching winding (15) can be energized independently of the pull-in winding (7) in order to switch on the starter motor (11).

3. Method according to Claim 1 or 2, **characterized in that** if the rotational speed of the ring gear (3) exceeds the limiting value (n_{L}), the rotational speed of the starter pinion (2) is increased to a value which is less than or equal to the rotational speed of the ring gear (3).

4. Method according to one of Claims 1 to 3, **characterized in that** if the rotational speed of the ring gear (3) exceeds the limiting value (n_{L}), the switch-on device (16) is switched off, the lifting arm (8) is adjusted and the switch-on device (16) is switched on again.

5. Method according to one of Claims 1 to 4, **characterized in that** if the ring gear (3) rotates in the opposite direction, firstly only the lifting arm (8) is adjusted, and the switch-on device (16) of the starter motor (11) is not switched on until after the meshing.

6. Method according to Claim 5, **characterized in that** the switch-on device (16) of the starter motor (11) is switched on with a delay.

7. Method according to Claim 6, **characterized in that** the switch-on device (16) of the starter motor (11) is switched on with a longer delay than in the case in which the rotational speed of the ring gear (3) is below a limiting value (n_{L}) but is higher than zero.

8. Method according to one of Claims 1 to 7, **characterized in that** if the switch-on device (16) of the starter motor (11) is switched on with a delay for pre-meshing, the rotational speed of the starter pinion (2) is already increased in the case of a tooth-to-tooth position between the starter pinion (2) and the ring gear,(3).

9. Method according to one of Claims 1 to 8, **characterized in that** the switching winding (15) is switched off after the expiry of a defined time period, whereas the pull-in winding (7) continues to be energized.

10. Method according to one of Claims 1 to 8, **characterized in that** the pull-in winding (7) is switched off after the expiry of a defined time period, whereas the switching winding (15) remains energized.

11. Method according to one of Claims 1 to 10, **characterized in that** at the end of the starting process the energization of the pull-in winding (7) and the switching winding (15) is switched, wherein the time at which the switching winding (15) is switched off is the same as or at least similar to the switch-off time of the pull-in winding (7).

12. Method according to one of Claims 1 to 11, **characterized in that** in the case of a start when the ring gear is blocked, the pull-in winding (7) and the switching winding (15) are switched off at the same time in order to switch off and disengage the starter pinion, wherein the pull-in winding (7) is subsequently energized once more.

13. Closed-loop or open-loop control unit for carrying out the method according to one of Claims 1 to 12.

14. Starter device for an internal combustion engine having a starter relay (6) and having a closed-loop or an open-loop control unit (10) according to Claim 13.

## Revendications

1. Procédé d'actionnement d'un dispositif de démarrage pour un moteur à combustion interne, dans lequel le dispositif de démarrage comprend un relais de démarreur (6) comportant un plongeur (8) et un enroulement d'appel (7) pouvant être alimenté en courant ainsi qu'un dispositif de mise sous tension (16) pour mettre sous tension un moteur de démarreur électrique (11) et le dispositif de mise sous tension (16) peut être actionné indépendamment du plongeur (8) ou de l'enroulement d'appel (7), dans lequel, lors d'un processus de mise en prise dans la couronne dentée (3) du moteur à combustion interne (4), dans le cas où la vitesse de rotation de la couronne dentée (3) est inférieure à une valeur limite (n_{L}), seul le plongeur (8) est tout d'abord décalé puis, après la mise en prise, le dispositif de mise sous tension (16) du moteur de démarreur (11) est mis sous tension, et dans le cas où la vitesse de rotation de la couronne dentée (3) est supérieure à une valeur limite (n_{L}), le dispositif de mise sous tension (16) est déjà mis sous tension pour augmenter la vitesse de rotation du pignon de démarreur (2) avant la mise en contact du pignon de démarreur (2) avec la couronne dentée (3) du moteur à combustion interne (4).

2. Procédé selon la revendication 1, **caractérisé en ce que** le dispositif de mise sous tension (16) intégré au relais de démarreur (6) comporte, en tant qu'enroulement supplémentaire, un enroulement de commutation (15) pouvant être alimenté en courant, qui attaque un induit (23) pouvant être ajusté axialement du dispositif de mise sous tension (16), dans lequel l'enroulement de commutation (15) peut être alimenté en courant pour mettre sous tension le moteur de démarreur (11) indépendamment de l'enroulement d'appel (7).

3. Procédé selon la revendication 1 ou 2, **caractérisé en ce que**, dans le cas où la vitesse de rotation de la couronne dentée (3) dépasse la valeur limite (n_{L}), la vitesse de rotation du pignon de démarreur (2) est augmentée à une valeur qui est inférieure ou égale à la vitesse de rotation de la couronne d'entée (3).

4. Procédé selon l'une quelconque des revendications 1 à 3, **caractérisé en ce que**, dans le cas où la vitesse de rotation de la couronne dentée (3) dépasse la valeur limite (n_{L}), le dispositif de mise sous tension (16) ajuste le plongeur (8) et le dispositif de mise sous tension (16) est de nouveau mis sous tension.

5. Procédé selon l'une quelconque des revendications 1 à 4, **caractérisé en ce que**, dans le cas où la couronne dentée (3) tourne en sens opposé, en premier lieu, seul le plongeur (8) est ajusté et, immédiatement après la mise en prise, le dispositif de mise sous tension (16) du moteur de démarreur (11) est mis sous tension.

6. Procédé selon la revendication 5, **caractérisé en ce que** le dispositif de mise sous tension (16) du moteur de démarreur (11) est mis sous tension de manière retardée.

7. Procédé selon la revendication 6, **caractérisé en ce que** le dispositif de mise sous tension (16) du moteur de démarreur (11) est mis sous tension avec un retard plus important que dans le cas où la vitesse de rotation de la couronne dentée (3) est inférieure à une valeur limite (n_{L}), mais supérieure à zéro.

8. Procédé selon l'une quelconque des revendications 1 à 7, **caractérisé en ce que**, dans le cas où le dispositif de mise sous tension (16) du moteur de démarreur (11) est mis sous tension de manière retardée par rapport à la mise en prise préalable, la vitesse de rotation du pignon de démarreur (2) est déjà augmentée pour une position dent contre dent entre le pignon de démarreur (2) et la couronne dentée (3).

9. Procédé selon l'une quelconque des revendications 1 à 8, **caractérisé en ce que** l'enroulement de commutation (15) est mis hors tension après qu'un intervalle de temps défini se soit écoulé, tandis que l'enroulement d'appel (7) reste en outre alimenté en courant.

10. Procédé selon l'une quelconque des revendications 1 à 8, **caractérisé en ce que** l'enroulement d'appel (7) est mis hors tension après qu'un intervalle de temps défini s'est écoulé, tandis que l'enroulement de commutation (715) reste alimenté en courant.

11. Procédé selon l'une quelconque des revendications 1 à 10, **caractérisé en ce que**, à la fin du processus de démarrage, l'alimentation en courant de l'enroulement d'appel (7) et de l'enroulement de commutation (15) est interrompue, dans lequel l'instant où l'enroulement de commutation (15) est mis hors tension est identique à l'instant de mise hors tension de l'enroulement d'appel (7) ou au moins voisin de celui-ci.

12. Procédé selon l'une quelconque des revendications 1 à 11, **caractérisé en ce que**, dans le cas d'une interruption du démarrage, lorsque la couronne dentée est bloquée pour mettre hors tension et dégager le pignon de démarreur, l'enroulement d'appel (7) et l'enroulement de commutation (15) sont mis hors tension au même instant, dans lequel l'enroulement d'appel (7) est ensuite de nouveau alimenté en courant.

13. Appareil de régulation ou de commande destiné à mettre en oeuvre le procédé selon l'une quelconque des revendications 1 à 12.

14. Dispositif de démarrage destiné pour un moteur à combustion interne comportant un relais de démarreur (6) et un appareil de régulation ou de commande (10) selon la revendication 13.
